# EUROPÄISCHE PATENTSCHRIFT

(11) **EP 1 878 837 B1**
(45) Veröffentlichungstag und Bekanntmachung des Hinweises auf die Patenterteilung: **06.08.2008**
(21) Anmeldenummer: 07012968.9
(22) Anmeldetag: 03.07.2007
(51) Int. Cl.: E03C 1/06

(54) **Wandhalterung für eine Brausestange, die eine Führungsnut zur Aufnahme und Führung eines Brauseschlauchs aufweist.**
Wall fixing device for a shower bar having a channel for retaining and guiding the shower's supply hose.
Dispositif de fixation pour une barre de douche ayant une rainure pour retenir et guider le conduit de la douche.

(30) Priorität: 10.07.2006 DE 102006032022
(43) Veröffentlichungstag der Anmeldung: 16.01.2008
(73) Patentinhaber: Grohe AG, 58675 Hemer (DE)
(72) Erfinder: Lobermeier, Hans, 58708 Menden (DE); Köster, Wilfried, 58710 Menden (DE)

(56) Entgegenhaltungen:
- EP-A- 1 428 943
- DE-A1- 10 303 168
- JP-A- 2005 054 535

## Beschreibung

Die Erfindung betrifft eine Wandhalterung für eine Brausestange mit integrierter Führungs- und Aufnahmefunktion für einen Brauseschlauch, siehe z.B. DE 10303168 oder JP 2005 054535.

Es ist bekannt, Handbrausen an Brausestangen zu halten, was zumeist durch höhenverstellbare Aufnahmeelemente erfolgt. Von der Handbrause aus erstreckt sich bis zur Armatur ein Brauseschlauch. Dieser verläuft zumeist unkontrolliert, wobei er von der Wand aus je nach Anordnung der Armatur auch bogenförmig nach vorne verlaufen kann, wo er den Duschraum einengt.

Von den im Handel erhältlichen Produkten Movario der Grohe AG und Rainbow der Hansgrohe AG sind Konsolen mit integrierter Schlauchführung neben bzw. hinter der Brausestange bekannt. Bei diesen Schlauchführungen handelt es sich um in Brausestangenkonsolen eingebrachte, seitlich offene Führungsnuten, die einen größeren Querschnitt als der Außenquerschnitt des Brauseschlauches aufweisen. Eine allen Einbausituationen gerechtwerdende Schlauchführung- und -halterung ist bei diesen bekannten Produkten noch nicht gegeben.

Ferner ist aus EP-1 428 943 A2 eine Wandstange zur höhenverstellbaren Befestigung eines Brausekopf-Halters bekannt, die eine nach vorne offene Führungsnut aufweist, in der der Brausekopf-Halter verschiebbar geführt ist. Durch diese Führungsnut verläuft auch der zum Brausekopf führende Brauseschlauch, wobei dieser am unteren Ende der Führungsnut der Wandstange durch vorstehende Nasen in der Führungsnut gehalten ist. Diese vorstehenden, einander gegenüberliegenden Nasen sind einstückig an einem unteren Aufsatzstück für die Wandstange ausgebildet, das auf die Wandstange aufgesteckt ist. Im Bereich zwischen dem Brausekopf-Halter und dem unteren Ende der Wandstange ist der Brauseschlauch gegen ein Heraustreten aus der Führungsnut der Wandstange nicht gesichert.

Aufgabe der Erfindung ist es, eine Wandhalterung für eine Brausestange zu schaffen, an der handelsübliche runde Brausestangen befestigbar sind und die es ermöglichen, dass der Brauseschlauch auch bei Höhenverstellung des Brausekopfes längs der Brausestange an der Wandhalterung geführt und gehalten bleibt.

Zur Lösung dieser Aufgabe wird mit der Erfindung eine Wandhalterung für eine Brausestange vorgeschlagen, die versehen ist mit
- einem an einer Wand befestigbaren Halteblock,
- einem auf den Halteblock aufschiebbaren, an dem Halteblock befestigbaren Brausestangen-Halteteil, das an seinem zur Wand weisenden Ende einen Aufnahmeraum zur Aufnahme des Halteblocks sowie an seinem gegenüberliegenden Ende eine Durchgangsöffnung für eine Brausestange und zwischen dem Aufnahmeraum und der Durchgangsöffnung eine zu seiner Seitenfläche hin offene, sich zwischen zwei Seitenwänden parallel zur Durchgangsöffnung erstreckende Führungsnut zur Aufnahme und Führung eines Brauseschlauches aufweist, und
- einem im die Führungsnut hineinragenden Rückhaltevorsprung zum Zurückhalten des von der Führungsnut aufgenommenen Brauseschlauches in der Führungsnut.

Die erfindungsgemäße Wandhalterung ist zweiteilig ausgeführt und weist einen an einer Wand befestigbaren Haltblock auf, auf den ein Brausestangen-Halteteil aufsteckbar ist, welches wiederum an dem Halteblock befestigbar ist. Zu diesem Zweck weist das Brausestangen-Halteteil an seinem im montierten Zustand der Wand zugewandten Ende einen Aufnahmeraum zur Aufnahme des Halteblocks auf. An seinem dem Aufnahmeraum gegenüberliegenden Ende ist das Brausestangen-Halteteil mit einer Durchgangsöffnung für eine Brausestange versehen. Diese Durchgangsöffnung erstreckt sich quer zu derjenigen Richtung, in der das Brausestangen-Halteteil zum Befestigen an dem Halteblock auf diesen aufschiebbar ist.

Im Bereich zwischen der Durchgangsöffnung und dem Aufnahmeraum weist das Brausestangen-Halteteil eine zu seiner Seitenfläche hin offene Führungsnut zur Aufnahme, Führung und Halterung eines Brauseschlauches auf. Diese Führungsnut ist mit einer in der Seitenfläche angeordneten Öffnung versehen. Die Führungsnut und die Öffnung erstrecken sich über die gesamte Höhe des Brausestangen-Halteteils. In die Führungsnut ragt von einer ihrer Seitenwände ein Rückhaltevorsprung hinein, der dem Zurückhalten des von der Führungsnut aufgenommenen Brauseschlauches in der Führungsnut dient.

Die Führungsnut weist zur ungehinderten Führung des Brauseschlauches dann, wenn die Position des Brausekopfes längs der Wandstange höhenverstellt wird, einen Querschnitt auf, der größer als der Außenquerschnitt des Brauseschlauches ist, so dass der Brauseschlauch mit ausreichendem Spiel und mit ausreichender Bewegungsfreiheit von der Führungsnut aufgenommen ist. Durch den Rückhaltevorsprung wird insbesondere die Öffnung der Aufnahmenut verengt, und zwar auf ein Maß, das geringer ist als der Außendurchmesser des Brauseschlauches. Hinter dem Rückhaltevorsprung verbleibt somit ausreichend Platz für eine problemlose Führung und Verschiebung des Brauseschlauches in der Führungsnut, während der Rückhaltevorsprung ein unbeabsichtigtes Herausgleiten des Brauseschlauches aus der Führungsnut verhindert.

Der erfindungsgemäß vorgesehene Rückhaltevorsprung kann starr oder federelastisch ausgebildet und/oder gelagert sein. Ein federelastisch ausgebildeter und damit ausweichbarer Rückhaltevorsprung bietet den Vorteil, dass von der Führungsnut ein starrer, in seinem Querschnitt nicht veränderbarer Brauseschlauch eingesetzt werden kann bzw. ein Brauseschlauch eingesetzt werden kann, dessen Oberfläche beim Einlegen bzw. Herausführen in und aus der Führungsnut keine Beschädigungen erfährt. Ein starrer Rückhaltevorsprung erfordert einen bezüglich seiner Querschnittsform veränderbaren Brauseschlauch, wie dies bei den meisten heute im Handel erhältlichen flexiblen Brauseschläuchen der Fall ist.

Zur Vereinfachung des Einsetzens des Brauseschlauches in die Führungsnut ist es von Vorteil, wenn der Rückhaltevorsprung an seinem in die Führungsnut hineinragenden vorderen Ende gerundet bzw. abgerundet ist.

Erfindungsgemäß können an einer der beiden Seitenwände zwei einzelne Rückhaltevorsprünge übereinander angeordnet sein. Grundsätzlich ist es auch möglich, beidseitig der Führungsnutöffnung jeweils einen oder mehrere Rückhaltevorsprünge vorzusehen.

In weiterer vorteilhafter Ausgestaltung der Erfindung ist vorgesehen, dass der starre oder federelastische Rückhaltevorsprung an dem (Wand-)Halteblock angeordnet ist, über den das Brausestangen-Halteteil gestülpt wird. Dieses Brausestangen-Halteteil weist in diesem Fall in seiner dem Aufnahmeraum zugewandten Seitenwand eine Aussparung auf, durch die die Führungsnut mit dem Aufnahmeraum verbunden ist. Durch diese Aussparung ragt bei auf dem Halteblock aufgestecktem Brausestangen-Halteteil der Rückhaltevorsprung hindurch bis in die Führungsnut hinein.

Die Erfindung wird nachfolgend anhand mehrerer Ausführungsbeispiele und unter Bezugnahme auf die Zeichnung näher erläutert. Im Einzelnen zeigen dabei:
- Fig. 1: eine perspektivische Seitenansicht einer Brausestangen-Wandhalterung gemäß einem ersten Ausführungsbeispiel,
- Fig. 2: eine Seitenansicht auf die Wandhalterung nach Fig. 1,
- Fig. 3: einen Horizontalschnitt durch die Wandhalterung gemäß III-III der Fig. 2,
- Fig. 4: eine perspektivische Ansicht von vorne auf eine Brausestangen-Wandhalterung gemäß einem zweiten Ausführungsbeispiel,
- Fig. 5: einen Schnitt entlang der Linie V-V der Fig. 4,
- Fig. 6: eine perspektivische Ansicht von der Seite auf eine Brausestangen-Wandhalterung gemäß einem weiteren Ausführungsbeispiel,
- Fig. 7: eine Querschnittsansicht entlang der Linie VII-VII der Fig. 6 und
- Fig. 8: eine Ansicht ähnlich der gemäß Fig. 7, jedoch bei federelastisch zurückweichendem Rückhaltevorsprung.

In den Fign. 1 bis 3 ist ein erstes Ausführungsbeispiel einer (in Fig. 3 angedeuteten) Wandhalterung 10 für eine Brausestange 12 mit Führungsnut 14 für einen Brauseschlauch gezeigt, der zu einer (nicht dargestellten) Handbrause führt, die höhenverschiebbar an der Brausestange 12 gehalten ist (ebenfalls nicht dargestellt).

Die Wandhalterung 10 umfasst einen Halteblock 16, der mit geeigneten Mitteln, beispielsweise durch Schrauben, an einer Gebäudewand befestigbar ist. Auf diesen Halteblock 16 wird nach seiner Befestigung ein Brausestangen-Halteteil 18 aufgeschoben. Zu diesem Zweck weist das Brausestangen-Halteteil 18 einen Aufnahmeraum 20 auf, der den Halteblock 16 aufnimmt. Dieser Aufnahmeraum 20 ist zu dem zur Wand weisenden rückwärtigen Ende 22 des Brausestangen-Halteteils 18 hin offen.

An dem vorderen Ende 24 des Brausestangen-Halteteils 18 erstreckt sich durch dieses eine Durchgangsöffnung 26, die in diesem Ausführungsbeispiel allseitig geschlossen und zylindrisch ausgeführt ist und der Aufnahme der zylindrischen Brausestange 12 dient. Die Brausestange 12 kann in der Durchgangsöffnung 26 klemmend aufgenommen sein.

Im mittleren Bereich zwischen den beiden Enden 22 und 24 des Brausestangen-Halteteils 18 befindet sich bei Betrachtung des vorderen Endes 24 hinter der Brausestange 12 die Führungsnut 14, die sich durch das gesamte Brausenstangen-Halteteil 18 im wesentlichen parallel zur Durchgangsöffnung 26 erstreckt. Die Führungsnut 14 ist gebildet durch zwei einander gegenüberliegende Seitenwände 28,30 und eine bogenförmig, in diesem Ausführungsbeispiel halbkreisförmig, ausgebildete Führungsnutgrundfläche 32. Die beiden Seitenwände 28,30 verlaufen im wesentlichen parallel zueinander, so dass die Führungsnut 14 insgesamt eine O-förmige Querschnittsfläche aufweist.

In der zum Aufnahmeraum 20 weisenden Seitenwand 28 des Brausestangen-Halteteils 18 ist eine Aussparung 34 ausgebildet, über die die Führungsnut 14 mit dem Aufnahmeraum 20 verbunden ist. Durch diese Aussparung 34 erstreckt sich ein Rückhaltevorsprung 36, der im Bereich der in der Seitenfläche 38 des Brausestangen-Halteteils 18 liegenden Öffnung 40 der Führungsnut 14 in diese seitlich hineinragt. In diesem Ausführungsbeispiel ist der Rückhaltevorsprung 36 starr an dem Halteblock 16 angeordnet.

Wie anhand von Fig. 3 zu erkennen ist, verengt der Rückhaltevorsprung 36 die Führungsnut 14 im Bereich von deren Öffnung 40 auf ein Maß, das kleiner ist als der Außendurchmesser des bei 42 in Fig. 3 angedeuteten flexiblen Brauseschlauches. Hinter dem Rückhaltevorsprung 36 weist die Führungsnut 14 eine Größe auf, die die Aufnahme des Brauseschlauches 42 mit ausreichendem Spiel ermöglicht, so dass der Brauseschlauch 42 dann, wenn der Brausekopf längs der Brausestange 12 höhenverstellt wird, sich problemlos und behinderungsfrei durch die Führungsnut 14 bewegen kann.

In den Fign. 4 und 5 ist ein erstes alternatives Ausführungsbeispiel einer Wandhalterung 10 gezeigt. Sofern die in diesen Figuren gezeigten Einzelteile der Wandhalterung 10' konstruktiv bzw. funktional ähnlich/identisch mit den Einzelteilen der Wandhalterung 10 der Fign. 1 bis 3 sind, sind sie mit den gleichen Bezugszeichen versehen.

Im Unterschied zur Wandhalterung 10 weist die Wandhalterung 10' gemäß den Fign. 4 und 5 zwei Rückhaltevorsprünge 36 auf, die an der dem Halteblock 16 zugewandten Seitenwand 28 der Führungsnut 14 angeordnet sind und in diese hineinragen. In diesem Ausführungsbeispiel befinden sich die Rückhaltevorsprünge 36 also an dem Brausestangen-Halteteil 18.

Anhand der Fign. 6 bis 8 wird ein weiteres Ausführungsbeispiel einer Brausestangen-Wandhalterung 10" erläutert. Auch hier gilt, dass Teile, die konstruktiv und/oder funktional gleich bzw. identisch mit den in den vorangegangenen Figuren gezeigten Teilen sind, mit den gleichen Bezugszeichen versehen sind.

Der Unterschied der Wandhalterung 10" gegenüber den Wandhalterungen 10 und 10' der Fign. 1 bis 3 bzw. 4 und 5 besteht darin, dass ein federelastisch gelagerter bzw. ausgebildeter Rückhaltevorsprung 36 vorgesehen ist. Darüber hinaus weist das Ausführungsbeispiel gemäß den Fign. 6 bis 8 zwei derartige federelastisch gelagerte Rückhaltevorsprünge 36 auf, wie es auch schon bei dem Ausführungsbeispiel nach den Fign. 4 und 5 der Fall ist.

Wie insbesondere anhand der Fig. 6 zu erkennen ist, ragen die beiden Rückhaltevorsprünge 36 durch zwei Aussparungen 34 in der Seitenwand 28 der Führungsnut 14 in diese hinein. Die beiden Aussparungen 34 sind bis in die bogenförmige Fläche 32 am Grund der Führungsnut 14 hineingezogen. Dies ist jedoch für die federelastische Lagerung bzw. Ausbildung der Rückhaltevorsprünge 36 nicht zwingend erforderlich.

Wie man insbesondere anhand der Fign. 7 und 8 erkennen kann, sind die Rückhaltevorsprünge 36 einstückig mit dem Halteblock 16 verbunden. Die Haltevorsprünge 36 befinden sich an federelastisch angeformten Armen 44, die vom übrigen Teil des Halteblocks 16 durch einen in den Halteblock 16 seitlich eingebrachten Schlitz 46 getrennt sind und lediglich im Anschluss an das innenliegende Ende des Schlitzes 46 mit dem übrigen Teil des Halteblocks 16 verbunden sind. Der Halteblock 16 besteht aus Kunststoffmaterial, dessen Flexibilität es erlaubt, dass sich der federelastische Arm 44 unter Verengung des Schlitzes 46 flexibel verbiegen kann, sobald auf die Rückhaltevorsprünge 36 eine diese in ihre Aussparungen 34 hineinbewegende Kraft ausgeübt wird.

Dies ist beispielsweise der Fall, wenn in die Führungsnut 14 ein starrer, bezüglich seiner Querschnittsfläche unveränderbarer Brauseschlauch eingeführt wird. Die ausweichenden Rückhaltevorsprünge 36 bieten neben dem Umstand, dass von der Führungsnut 14 derartige starre Brauseschläuche aufgenommen werden können, noch den Vorteil, dass die Oberfläche des Brauseschlauches relativ schonend behandelt wird, wenn der Brauseschlauch in die Führungsnut eingesetzt bzw. aus dieser herausgenommen wird.

## Patentansprüche

1. Wandhalterung für eine Brausestange, mit
- einem an einer Wand befestigbaren Halteblock (16),
- einem auf den Halteblock (16) aufschiebbaren, an dem Halteblock (16) befestigbaren Brausestangen-Halteteil (18), das an seinem zur Wand weisenden Ende (22) einen Aufnahmeraum (20) zur Aufnahme des Halteblocks (16) sowie an seinem gegenüberliegenden Ende (24) eine Durchgangsöffnung (26) für eine Brausestange (12) und zwischen dem Aufnahmeraum (20) und der Durchgangsöffnung (26) eine zu seiner Seitenfläche (38) hin offene, sich zwischen zwei Seitenwänden (28,30) parallel zur Durchgangsöffnung (26) erstreckende Führungsnut (14) zur Aufnahme und Führung eines Brauseschlauches (42) aufweist, und
- einem im die Führungsnut (14) hineinragenden Rückhaltevorsprung (36) zum Zurückhalten des von der Führungsnut (14) aufgenommenen Brauseschlauches (42) in der Führungsnut (14).

2. Wandhalterung nach Anspruch 1, **dadurch gekennzeichnet, dass** die Führungsnut (14) des Brausestangen-Halteteils (18) im Querschnitt betrachtet im wesentlichen U-förmig mit zwei gegenüberliegenden, im wesentlichen parallelen Seitenwänden (28,30) ausgebildet ist und eine bogenförmigen Führungsnutgrundfläche (32) aufweist und dass der Rückhaltevorsprung (36) von einer der beiden Seitenwände (28,30) in die Führungsnut (14) vorsteht.

3. Wandhalterung nach Anspruch 1 oder 2, **dadurch gekennzeichnet, dass** der Rückhaltevorsprung (36) ein gerundetes, vorderes Ende aufweist.

4. Wandhalterung nach einem der Ansprüche 1 bis 3, **dadurch gekennzeichnet, dass** der Rückhaltevorsprung (36) an dem Halteblock (16) angeordnet ist und dass das Brausestangen-Halteteil (18) in der dem Halteblock (16) zugewandten Seitenwand (28) der Führungsnut (14) eine die Führungsnut (14) mit dem Aufnahmeraum (20) verbindende Aussparung (34) aufweist, durch die hindurch und aus der heraus sich der Rückhaltevorsprung (36) erstreckt.

5. Wandhalterung nach einem der Ansprüche 1 bis 4, **dadurch gekennzeichnet, dass** zwei Rückhaltevorsprünge (36) vorgesehen sind, die von einer der beiden Seitenwände (28,30) der Führungsnut (14) in diese hineinragen.

6. Wandhalterung nach einem der Ansprüche 1 bis 5, **dadurch gekennzeichnet, dass** der Rückhaltevorsprung (36) starr oder federelastisch ausgebildet und/oder gelagert ist.

7. Wandhalterung nach einem der Ansprüche 1 bis 6, **dadurch gekennzeichnet, dass** der Abstand zwischen den beiden Seitenwänden (28,30) der Führungsnut (14) größer als der Durchmesser des aufzunehmenden Brauseschlauches (42) ist und dass der Abstand zwischen dem in die Führungsnut (14) hineinragenden Ende des Rückhaltevorsprungs (36) und der diesem gegenüberliegenden Seitenwand (30) der Führungsnut (14) kleiner als der Durchmesser des aufzunehmenden Brauseschlauches (42) ist.

## Claims

1. Wall mounting for a shower pole, having
- a mounting block (16) which can be fastened to a wall,
- a shower pole holder (18) which can be slid onto the mounting block (16) and fastened to the mounting block (16) and which has, at its end (22) facing the wall, a receiving space (20) for receiving the mounting block (16) and, at its opposite end (24), a through-opening (26) for a shower pole (12) and, between the receiving space (20) and the through-opening (26), a guide channel (14) for receiving and guiding a shower hose (42), which guide channel (14) is open on its side face (38) and extends between two side walls (28, 30) parallel to the through-opening (26), and
- a retaining projection (36) projecting into the guide channel (14) for retaining in the guide channel (14) the shower hose (42) received by the guide channel (14).

2. Wall mounting according to claim 1, **characterised in that** the guide channel (14) of the shower pole holder (18), when viewed in cross-section, is substantially U-shaped with two opposing, substantially parallel side walls (28, 30) and has a curved guide channel base surface (32), and **in that** the retaining projection (36) projects from one of the two side walls (28, 30) into the guide channel (14).

3. Wall mounting according to claim 1 or 2, **characterised in that** the retaining projection (36) has a rounded front end.

4. Wall mounting according to any one of claims 1 to 3, **characterised in that** the retaining projection (36) is arranged on the mounting block (16), and **in that** the shower pole holder (18) has, in the side wall (28) of the guide channel (14) facing the mounting block (16), an opening (34) which connects the guide channel (14) with the receiving space (20) and through which and from which the retaining projection (36) extends.

5. Wall mounting according to any one of claims 1 to 4, **characterised in that** two retaining projections (36) which project from one of the two side walls (28, 30) of the guide channel (14) into the guide channel (14) are provided.

6. Wall mounting according to any one of claims 1 to 5, **characterised in that** the retaining projection (36) is in rigid or resilient form and/or is rigidly or resiliently mounted.

7. Wall mounting according to any one of claims 1 to 6, **characterised in that** the distance between the two side walls (28, 30) of the guide channel (14) is greater than the diameter of the shower hose (42) that is to be received, and **in that** the distance between the end of the retaining projection (36) that projects into the guide channel (14) and the side wall (30) of the guide channel (14) opposite the retaining projection (36) is smaller than the diameter of the shower hose (42) that is to be received.

## Revendications

1. Dispositif de fixation murale d'une barre de douche comprenant
- un bloc de retenue (16) fixé à une paroi,
- une pièce de retenue (18) de barre de douche qui se glisse sur le bloc de retenue (16) et se fixe sur le bloc de retenue (16), cette pièce de retenue comportant à son extrémité (20) tournée vers le mur, une cavité de réception (20) pour recevoir le bloc de retenue (16) et à son extrémité opposée (24) elle comporte un orifice traversant (26) pour une barre de douche (12) et entre le volume de réception (20) et l'orifice traversant (26) il y a une rainure de guidage (14) ouverte vers sa surface latérale (38), qui s'étend entre deux parois latérales (28, 30), parallèlement à l'orifice traversant (26) pour recevoir et guider un tuyau de douche (42) et
- une saillie de retenue (36) venant dans la rainure de guidage (14) pour retenir le tuyau de douche (42) dans la rainure de guidage (14) lorsque le tuyau est placé dans cette rainure (14).

2. Dispositif de fixation murale selon la revendication 1,
**caractérisé en ce que**
la rainure de guidage (14) de la pièce de fixation (18) de barre de douche a en section une forme pratiquement en U avec deux parois latérales (28, 30) opposées, pratiquement parallèles, ainsi qu'une surface de fond de rainure de guidage (32), de forme courbe et la saillie de retenue (36) dépasse de l'une des deux parois latérales (28, 30) pour venir dans la rainure de guidage (14).

3. Dispositif de fixation murale selon la revendication 1 ou 2,
**caractérisé en ce que**
la saillie de retenue (36) a une extrémité avant arrondie.

4. Dispositif de fixation murale selon l'une des revendications 1 à 3,
**caractérisé en ce que**
la saillie de retenue (36) est prévue sur le bloc de fixation (16) et la pièce de retenue (18) de barre de douche comporte dans la paroi latérale (28) de la rainure de guidage (14) tournée vers le bloc de retenue (16), une cavité (34) reliant la rainure de guidage (14) à la cavité de réception (20), et qui est traversée par la saillie de retenue (36).

5. Dispositif de fixation murale selon l'une des revendications 1 à 4,
**caractérisé par**
deux saillies de retenue (36) prévues sur les deux parois latérales (28, 30) venant dans la rainure de guidage (14).

6. Dispositif de fixation murale selon l'une des revendications 1 à 5,
**caractérisé en ce que**
la saillie de retenue (36) est montée et/ou réalisée de façon rigide ou élastique comme un ressort.

7. Dispositif de fixation murale selon l'une des revendications 1 à 6,
**caractérisé en ce que**
la distance entre les deux parois latérales (28, 30) de la rainure de guidage (14) est supérieure au diamètre du tuyau de douche (42) à recevoir et la distance entre l'extrémité de la saillie de retenue (36) qui pénètre dans la rainure de guidage (14) et la paroi latérale (30) opposée de la rainure de guidage (14) est inférieure au diamètre du tuyau de douche (42) à recevoir.
